# EUROPÄISCHE PATENTSCHRIFT

(11) **EP 1 228 668 B1**
(45) Veröffentlichungstag und Bekanntmachung des Hinweises auf die Patenterteilung: **09.02.2005**
(21) Anmeldenummer: 00987096.5
(22) Anmeldetag: 08.11.2000
(51) Int. Cl.: H05B 3/00, H05B 3/44

(54) **STRAHLUNGSHEIZUNG MIT EINER HOHEN INFRAROT-STRAHLUNGSLEISTUNG FÜR BEARBEITUNGSKAMMERN**
A RADIANT HEATING SYSTEM WITH A HIGH INFRARED RADIANT HEATING CAPACITY, FOR TREATMENT CHAMBERS
CHAUFFAGE PAR RAYONNEMENT A HAUT POUVOIR DE RAYONNEMENT INFRAROUGE DESTINE A DES CHAMBRES DE TRAITEMENT

(30) Priorität: 09.11.1999 DE 29919685 U
(43) Veröffentlichungstag der Anmeldung: 07.08.2002
(73) Patentinhaber: CENTROTHERM ELEKTRISCHE ANLAGEN GMBH + CO., 89143 Blaubeuren (DE)
(72) Erfinder: VÖLK, Hans-Peter, 89608 Griesingen (DE); REICHART, Johann, Georg, 89143 Blaubeuren (DE)
(74) Vertreter: Hudler, Frank, Dipl.-Ing.
(86) Internationale Anmeldenummer: PCT/DE2000/003908
(87) Internationale Veröffentlichungsnummer: WO 2001/035699

(56) Entgegenhaltungen:
- EP-A- 0 848 575
- US-A- 5 196 674
- US-A- 5 551 670

## Beschreibung

Die Erfindung betrifft eine Strahlungsheizung mit einer hohen Infrarot-Strahlungsleistung für Bearbeitungskammern.

Derartige Strahlungsheizungen werden beispielsweise innerhalb von Bearbeitungskammern, z.B. Vakuumkammern, eingesetzt, um in einem vorgegebenen Arbeitsbereich eine erforderliche Arbeitstemperatur zu erzeugen. Derartige Temperaturen können im Strahlerbereich durchaus 3.000 °C erreichen, wobei bei großflächigen Arbeitsbereichen auch ein Strahlerarray zur Anwendung kommen kann, um über einen größeren Bereich eine gleichmäßige Arbeitstemperatur zu erreichen.

Bei derartigen Strahlungsheizungen haben sich jedoch einige Nachteile herausgestellt, die deren Anwendung erheblich behindern. Dies ist einerseits das Problem, daß insbesondere bei Anwendungen im Vakuum bei hohen Betriebsspannungen elektrische Überschläge auftreten können. Diese Gefahr besteht insbesondere während des Evakuierungsvorganges. Andererseits können besonders hohe Arbeitstemperaturen bzw. Strahlungsleistungen mangels ausreichender Kühlung der Infrarotstrahler im Vakuum nicht realisiert werden können.

zur vermeidung von Überschlägen kann zwar die Spannung reduziert werden, jedoch läßt sich dann die geforderte Strahlungsleistung nicht erreichen. Außerdem besteht grundsätzlich die Möglichkeit, daß die Heizung während der Evakuierung der Vakuumkammer abgeschaltet wird. Dies führt aber zwangsläufig zu einer unerwünschten Erhöhung bzw. Verlängerung der Prozesszeit.
In der US-A-5 551 670 wird eine hochintensive Infrarot-Heizvorrichtung beschrieben, bei der die Lebensdauer der Infrarot-Strahler dadurch erhöht werden soll. Um dies zu erreichen, ist jeder Infrarot-Strahler in einem transparenten Quarz-Rohr angeordnet, durch das Kühlluft geleitet werden kann. Zu diesem Zweck sind Kupferröhrchen vorgesehen, die sich durch die elektrischen Anschlusskontakte der Infrarot-Strahler erstrecken. Um den Wirkungsgrad der Infrarot-Strahler nicht negativ zu beeinflussen, wird die Umgebungsluft erst bei Temperaturen über 1.500 °F (793 °C) in die Quarz-Rohre eingeleitet.
Weiterhin zeigt die EP-A-0 848 575 eine Heizvorrichtung mit einem Array von Wolfram-Halogen-Strahlern, die jeweils in einer konzentrischen Anordnung von Quarz-, Silizium- oder Saphir-Rohren angeordnet sind. Um die erzeugte Strahlung zu konzentrieren und in eine Vorzugsrichtung auszurichten, sind ist eines der Rohre mit einem Reflektor in Form von einer Goldbeschichtung versehen, die das Rohr teilweise umgibt. Schließlich wird in der US-A-5 196 674 ein Ofen mit einem Schutz für ein Heizelement beschrieben, das in einem Quarz-Rohr angeordnet ist. Der hier vorgesehene Schutz gegen Berührung besteht aus einem mehrfach geschlitzten u-förmigen Gehäuse aus Blech, welches das Quarz-Rohr in einem Abstand umgibt.
Der Erfindung liegt daher die Aufgabe zugrunde, eine vakuumtaugliche Strahlungsheizung zu realisieren, bei der die aufgezeigten Nachteile des Standes der Technik vermieden werden.

Die der Erfindung zugrundeliegende Aufgabe wird durch die Verwendung einer Strahlungsheizung mit einer hohen Infrarot-Strahlungsleistung, bei der die Infrarot-Strahlungseinheit aus einer Infrarot-Strahlungsquelle besteht, die innerhalb eines infrarot-strahlungsdurchlässigen Quarzglas-Rohres angeordnet ist, wobei die Infrarot-Strahlungsquelle in dem Quarzglas-Rohr mit einer Kühleinrichtung verbunden ist, die innerhalb des Quarzglas-Rohres einen Luftstrom erzeugt, wobei der Infrarot-Strahlungsquelle ein Strahlungsreflektor zugeordnet ist und wobei die Infrarot-Strahlungsquelle mit einer Energiequelle verbindbar ist in einer Vakuum-Kammer gelöst, bei der sich das Quarzglas-Rohr in die Vakuum-Bearbeitungs-kammer erstreckt und deren Wand zumindest mit einem Ende durchdringt und wobei der Innenraum der Quarzglas-Rohre gegenüber der Atmosphäre innerhalb der Vakuum-Bearbeitungskammer isoliert ist, indem die Durchgänge der Quarzglas-Rohre durch die Wand gasdicht abgedichtet sind. Um eine großflächige und gleichmäßige Bestrahlung zu realisieren, ist die Verwendung einer Strahlungsheizung mit einem Array von Infrarot-Strahlungseinheiten mit Infrarot-Strahlungsquellen vorgesehen, wobei jede Infrarot-Strahlungsquelle separat mit einer Energiequelle verbindbar ist, um eine einfache Anpassung der Strahlungsleistung an die jeweiligen Erfordernisse, z.B. durch Einschalten der jeweils benötigten Anzahl von Infrarot-Strahlungsquellen zu ermöglichen.
Durch die Erfindung wird ermöglicht, dass die Infrarot-Strahlungsquelle mit beliebigen Betriebsspannungen, also auch bei hohen Betriebsspannungen betrieben werden kann, ohne dass die Gefahr von elektrischen Überschlägen in der Bearbeitungskammer bestehen würde. Darüber hinaus ermöglicht die Erfindung das Erreichen besonders hoher Arbeitstemperaturen bzw. Strahlungsleistungen, da die Atmosphäre innerhalb des Rohres völlig unabhängig von der Atmosphäre in der Bearbeitungskammer ist.
Um dies realisieren zu können, ist das Array innerhalb der Bearbeitungskammer angeordnet, wobei jedes Rohr des Arrays wenigstens mit einem Ende durch die Wandung der Bearbeitungskammer geführt ist. In diesem Fall muss dann natürlich das sich in die Bearbeitungskammer erstreckende Ende jedes Rohres des Arrays verschlossen sein. Im Falle dass sich die Rohre des Arrays durch beidends durch die Wandung der Bearbeitungskammer erstrecken, können diese Rohre mit einem Kühlkreislauf verbunden werden, so dass das Kühlmedium durch die Rohre strömen kann.

Die Erfindung soll nachfolgend an einem Ausführungsbeispiel näher erläutert werden. Aus den zugehörigen Zeichnungsfiguren sind unterschiedliche Ausführungen der erfindungsgemäßen Strahlungsheizung ersichtlich. Dabei zeigen:
- Fig. 1: eine erfindungsgemäße Strahlungsheizung, bei der sich das infrarot-strahlungsdurchlässige Rohr durch beide gegenüberliegenden Wandungen der Bearbeitungskammer erstreckt; und
- Fig. 2: eine Variante, bei der das infrarot-strahlungsdurchlässige Rohr nur durch eine Wandung geführt ist und das freie Ende des Rohres in der Bearbeitungskammer verschlossen ist.

Die erfindungsgemäße Strahlungsheizung besteht nach Fig. 1 aus einem infrarot-strahlungsdurchlässigen Rohr 1, das sich durch eine Bearbeitungskammer 3 erstreckt und deren Wandung 6 beidends in einem Wanddurchbruch 4 durchdringt. Innerhalb des Rohres 1 ist eine Infrarot-Strahlungsquelle 2 angeordnet, die gegenüber der Atmosphäre innerhalb der Bearbeitungskammer 3 isoliert ist. Dieses Rohr 1 besteht aus einem hoch temperaturbelastbaren Material, vorzugsweise aus Quarzglas.

Um jegliche Störung der Atmosphäre innerhalb der Bearbeitungskammer 3 auszuschließen, sind die Durchgänge des Rohres 1 durch die Wandung 6 gasdicht abgedichtet. Hierzu ist ein Verschluß 5 mit einer innenliegenden Dichtung 7 vorgesehen.

Weiterhin ist die Infrarot-Strahlungsquelle 2 in dem Rohr 1 mit einem nicht dargestellten Kühlkreislauf verbunden. Beispielsweise kann das Rohr 1 mit einer Einrichtung zur Erzeugung eines Luftstromes innerhalb des Rohres 1 verbunden werden. Auf diese Weise können auch langzeitig hohe Strahlungsleistungen gefahren werden, ohne daß dadurch die Lebensdauer der Infrarot-Strahlungsquelle 2 negativ beeinflußt würde.

Auch ist es problemlos möglich, der Infrarot-Strahlungsquelle 1 einen Strahlungsreflektor zuzuordnen, um eine maximale Strahlungsleistung in Richtung auf einen Arbeitsbereich innerhalb der Bearbeitungskammer 3 zu erreichen.

Der Strahlungsreflektor sollte gemeinsam mit der Infrarot-Strahlungsquelle 2 in dem Rohr 1 angeordnet werden, um unerwünschte thermische Effekte, oder auch eine Kontamination des Atmosphäre in der Bearbeitungskammer 3 zu vermeiden, die durch das Material des Strahlungsreflektors verursacht werden könnte.

Es ist auch möglich, mehrere Rohre 1 mit Infrarot-Strahlungsquellen 2 zu einem Array anzuordnen, indem das Array innerhalb der Bearbeitungskammer 3 angeordnet wird, wobei jedes Rohr des Arrays beidends durch die Wandung 6 der Bearbeitungskammer 3 geführt ist. Jede der Infrarot-Strahlungsquellen 2 kann separat schaltbar mit einer Energiequelle verbunden sein. Das ermöglicht z.B. eine einfache Anpassung der Strahlungsleistung an die jeweiligen Erfordernisse. Damit wird über die gesamte Strahlerfläche des Arrays eine gleichmäßige Bestrahlung der zu bestrahlenden Objekte erreicht.

In Fig. 2 ist eine Variante dargestellt, bei der das infrarot-strahlungsdurchlässige Rohr 1 nur durch eine Wandung 6 geführt ist, wobei das freie Ende des Rohres 1 in der Bearbeitungskammer 3 verschlossen ist. Diese Variante ist mit weniger Aufwand realisierbar und bietet die gleichen Vorteile, wie die Variante, bei der beide Enden des Rohres 1 durch die Wandung 6 der Bearbeitungskammer geführt sind. Auch läßt sich problemlos ein Array der Infrarot-Strahlungsquellen 2 realisieren, bei dem sämtliche Rohre 1 nur durch eine Wandung 6 der Bearbeitungskammer 3 geführt sind.

### Strahlungsheizung

### Bezugszeichenliste

- 1: Rohr
- 2: Infrarot-Strahlungsquelle
- 3: Bearbeitungskammer
- 4: Wanddurchbruch
- 5: Verschluß
- 6: Wand
- 7: Dichtung

## Patentansprüche

1. Verwendung einer Strahlungsheizung mit einer hohen Infrarot-Strahlungsleistung, bei der die Infrarot-Strahlungseinheit aus einer Infrarot-Strahlungsquelle (2) besteht, die innerhalb eines infrarot-strahlungsdurchlässigen Quarzglas-Rohres (1) angeordnet ist, wobei die Infrarot-Strahlungsquelle in dem Quarzglas-Rohr (1) mit einer Kühleinrichtung verbunden ist, die innerhalb des Quarzglas-Rohres (1) einen Luftstrom erzeugt, wobei der Infrarot-Strahlungsquelle (2) ein Strahlungsreflektor zugeordnet ist und wobei die Infrarot-Strahlungsquelle (2) mit einer Energiequelle verbindbar ist in einer Vakuum-Kammer bei der sich das Quarzglas-Rohr (1) in die Vakuum-Bearbeitungskammer (3) erstreckt und deren Wand (6) zumindest mit einem Ende durchdringt und wobei der Innenraum der Quarzglas-Rohre (1) gegenüber der Atmosphäre innerhalb der Vakuum-Bearbeitungskammer (3) isoliert ist, indem die Durchgänge der Quarzglas-Rohre (1) durch die Wand (6) gasdicht abgedichtet sind.

2. Verwendung einer Strahlungsheizung nach Anspruch 1 mit einem Array von Infrarot-Strahlungseinheiten mit Infrarot-Strahlungsquellen (2).

3. Verwendung einer Strahlungsheizung nach Anspruch 2 bei der jede Infrarot-Strahlungsquelle (2) separat mit einer Energiequelle verbindbar ist.

## Claims

1. Use of a radiant heating system with a high infrared radiation capacity in which the infrared radiation unit comprises an infrared radiation source (2) arranged inside an infrared radioparent quartz glass tube (1), whereby the infrared radiation source is connected in the quartz glass tube (1) with a cooling device which generates an air current inside the quartz glass tube (1), whereby a radiation reflector is assigned to the infrared radiation source (2) and whereby the infrared radiation source (2) can be connected with an energy source in a vacuum chamber where the quartz glass tube (1) extends into the vacuum processing chamber (3) and at least one end of which penetrates its wall (6) and whereby the interior of the quartz glass tube (1) is insulated against the atmosphere inside the vacuum processing chamber (3), while the points at which the quartz glass tube (1) penetrates the wall (6) are sealed so as to be gastight.

2. Use of a radiant heating system in accordance with claim 1 with an array of infrared radiation units with infrared radiation sources (2).

3. Use of a radiant heating system in accordance with claim 2 with which each infrared radiation source (2) can be connected separately to an energy source.

## Revendications

1. Utilisation d'un chauffage radiant, à rayonnement infrarouge de grande puissance, dans lequel l'unité à rayonnement infrarouge se compose d'une source de rayonnement infrarouge (2) disposée à l'intérieur d'un tube en verre de quartz (1) laissant passer le rayonnement infrarouge, sachant que la source de rayonnement infrarouge dans le tube en verre de quartz (1) est reliée à un dispositif de refroidissement qui génère un flux d'air à l'intérieur du tube en verre de quartz (1), sachant qu'à la source de rayonnement infrarouge (2) est affecté un réflecteur de rayonnement et que la source de rayonnement infrarouge (2) est reliable à un source d'énergie dans une chambre sous vide dans laquelle le tube en verre de quartz (1) s'étend dans la chambre de traitement sous vide (3) et traverse sa paroi (6) au moins par une extrémité et sachant que le compartiment l'intérieur du tube en verre de quartz (1) est isolé du contact avec l'atmosphère à l'intérieur de la chambre de traitement sous vide (3) du fait que les orifices de passage du tube en verre de quartz (1) à travers la paroi (6) sont étanchés hermétiques aux gaz.

2. Utilisation d'un chauffage radiant selon la revendication 1, comprenant une batterie d'unités à rayonnement infrarouge avec sources de rayonnement infrarouge (2).

3. Utilisation d'un chauffage radiant selon la revendication 2, dans laquelle chaque source de rayonnement infrarouge (2) est reliable séparément avec une source d'énergie.
